# EUROPÄISCHE PATENTSCHRIFT

(11) **EP 0 768 834 B1**
(45) Veröffentlichungstag und Bekanntmachung des Hinweises auf die Patenterteilung: **29.12.1999**
(21) Anmeldenummer: 95922396.7
(22) Anmeldetag: 04.07.1995
(51) Int. Cl.: A47L 9/02, A47L 9/16

(54) **SAUGDÜSE, VERFAHREN ZUM BETRIEB UND VERWENDUNG DER DÜSE**
SUCTION NOZZLE, METHOD OF OPERATING IT AND ITS USE
BUSE D'ASPIRATION, PROCEDE PERMETTANT SON FONCTIONNEMENT, ET SON UTILISATION

(30) Priorität: 05.07.1994 CH 216594
(43) Veröffentlichungstag der Anmeldung: 23.04.1997
(73) Patentinhaber: FESTO AG & Co, 73734 Esslingen (DE)
(72) Erfinder: Palffy, Sandor, 5400 Ennetbaden (CH)
(74) Vertreter: Frauenknecht, Alois J.
(86) Internationale Anmeldenummer: CH9500153
(87) Internationale Veröffentlichungsnummer: WO9601071

(56) Entgegenhaltungen:
- DE-U- 8 902 313
- FR-A- 779 498
- US-A- 1 468 467
- US-A- 1 985 849
- US-A- 2 785 432

## Beschreibung

Die vorliegende Erfindung bezieht sich auf eine Saugdüse gemäss dem Oberbegriff der Ansprüche 1 und 3.

Bekannte Düsen arbeiten meist mehr oder weniger orthogonal zu einer Fläche und neigen, falls sie nicht auf der Fläche geführt sind, zum Ankleben, d.h. die Absaugöffnung saugt sich auf der zu bearbeitenden Fläche fest und verhindert den Abtransport der Teilchen und/oder des Strömungsmittels.

Gleichzeitig erfordern derartige Düsen relativ grosse Energien, da sie auf der Fläche haftende Teilchen und/oder Strömungen, entgegen der Schwerkraft und/oder der Oberflächenhaftung abheben müssen.

Eine Staubsaugerdüse gemäss dem Oberbegriff des Anspruch 1 ist bekannt aus FR -A- 779498. Diese Düse weist eine relativ breite Basisfläche auf, welche durch Nuten durchzogen ist, die von der Peripherie des Düsenkörpers, linear geführt tangential in der Bohrung des Saugrohres münden, was eine zirkulare Strömung im Rohr bewirkt.

Diese Staubsaugerdüse erfordert einen guten Bodenkontakt im Bereich des Saugrohres; ist dieser nicht vorhanden, so stellt sich keine zirkulare Strömung ein. Die notwendigen langen Nuten sind energetisch sehr ungünstig und beeinträchtigen die Saugwirkung der Düse.

Es ist daher Aufgabe der vorliegenden Erfindung, eine Düse zu schaffen, welche die Nachteile des Stands der Technik nicht aufweist, weniger Energie zur Aufnahme der Teilchen und/oder Strömungsmittel benötigt und deren Abtransport ohne überhöhte Strömungsgeschwindigkeiten gewährleistet.

Insbesondere soll diese Düse in ihrem Betrieb nur geringen Lärm verursachen und nicht zum Verstopfen der Absaugöffnung neigen.

Die Düse soll ausserdem eine für Wärmetauscher-, Kamin- und Stoffseparator- Anwendungen günstige Strömung ausbilden.

Die vorstehend genannte Aufgabe wird durch die Merkmale der unabhängigen Ansprüche 1 und 3 gelöst.

Der Vorteil der Erfindung ist darin zu sehen, dass durch die beschriebene Ausführungsform ein Wirbel in der Saugdüse entsteht, wobei in der Saugöffnung und unterhalb dieser eine Scherkraft gebildet wird, welche die abzutransportierenden festen Teilchen und/oder Strömungsmittel ablöst und in Bewegung setzt.

Ebenso sind die von der Düse erzeugten axparallelen Längswirbel günstig zur Verbesserung des Wärmeübergangs in Wärmetauschern, Kaminen, Heizanlagen etc. Sie eliminieren die bei jeder Flüssigkeitsströmung auftretende Eintrittskavitation.

Zweckmässigerweise hat die Düse eine Rohrform; sie könnte aber, wenn bauliche Abmessungen dies erfordern, auch als Kanal ausgeführt sein.

Der in Anspruch 2 erwähnte konzentrische Kragen erlaubt die günstige Absaugwirkung, über die Absaugöffnung hinaus, auszudehnen.

Die Ausgestaltung nach dem unabhängigen Anspruch 3 ist besonders vorteilhaft; sie liesse sich in praxi aufgrund ihrer geringen Abmessungen für Reinigungsgeräte nahezu beliebiger Art, sowie insbesondere für Strassenkehrmaschinen etc. einsetzen. Das zusätzlich zum Saugdüsenrohr vorgesehene Druck-Düsenteil wirkt von den Randbereichen mit der resultierenden Scherkraft zur zentralen Absaugöffnung und unterstützt die Wirbelbildung.

Die in Anspruch 4 aufgeführte Abrisskante dient der Unterstützung der Ablösung der Grenzflächenströmung im Arbeitsbereich der Düse.

Das Verfahren nach Anspruch 5 bewirkt in einfacher Weise auch innerhalb des Saugdüsenrohrs eine der Aufnahme des Mediums dienende gegenläufige, spiralförmige Wirbelbildung.

Gemäss Anspruch 6 lassen sich die Druckverhältnisse zur Erzielung der im Arbeitsbereich gewünschten Scherwirkung überlagern und einstellen.

Das Einstellen der Verhältnisse kann dabei empirisch durch Verändern der geometrischen Verhältnisse bzw. durch ein entsprechendes Aufteilen der Teilströmungen erreicht werden.

Die Weiterbildung nach Anspruch 7 nutzt den an sich bekannten Coanda-Effekt zur gezielten Strömungslenkung.

Die in den Ansprüchen 8 und 9 aufgezeigten Verwendungen nutzen die mit der Düse erzielte axparallele Wirbelbildung aus und erlauben damit die Behebung von zum Teil notorisch bekannten Problemen.

Die Erfindung wird anhand mehrerer Zeichnungen näher erläutert. Gleiche Teile sind mit denselben Bezugszeichen versehen. Die zum Verständnis der Erfindung nicht notwendigen Bestandteile wurden zur Erhöhung der Übersichtlichkeit weggelassen.

Es zeigen:
- Fig. 1: Eine axiale Schnittdarstellung durch eine erste Ausführungsform einer erfindungsgemässen Düse mit einem nach aussen gebogenen Lappen und mit einem Kragen,
- Fig. 2: den Schnitt B--B aus der Fig. 1,
- Fig. 3: eine andere Ausführungsform der Düse, in Ansicht mit vier nach innen gebogenen Lappen,
- Fig. 4: die Draufsicht auf die Lösung gemäss Fig. 3,
- Fig. 5: eine beispielsweise Ausführungsform einer Düse mit vier nach aussen gebogenen Lappen in Ansicht,
- Fig. 6: die Draufsicht auf die Lösung gemäss Fig. 5,
- Fig. 7: eine weitere Ausführungsform der Düse mit acht nach innen gebogenen Lappen in Ansicht,
- Fig. 8: die Lösung gemäss Fig. 7 in Draufsicht,
- Fig. 9: mit acht nach aussen gebogenen Lappen in Ansicht,
- Fig. 10: die Draufsicht auf die Lösung gemäss Fig. 9,
- Fig. 11: bei der zusätzlich zu dem Saugdüsenrohr auch ein Druck-Düsenteil mittels zwei Düsen verwendet wird,
- Fig. 12: eine Teilansicht einer zu Fig. 11 analogen Anordnung in einer schematischen Draufsicht, wobei seitliche Lappen zur Erzeugung einer tangentialen, zentralen Strömung eingezeichnet sind und
- Fig. 13,: eine Variante zu Fig. 12 mit zwei Doppelwirbeln.

In Fig. 1 ist in einer Vertikal-Schnittdarstellung ein Saugdüsenrohr mit 1 bezeichnet; die Saugrichtung 2 ist mit einem vertikalen Pfeil angedeutet. Das Saugdüsenrohr 1 ist unten mit einem nach aussen gebogenen Lappen 3 versehen und oben an eine Saugleitung SL angeschlossen. Die Umgebung der Absaugöffnung 6 des Saugdüsenrohrs 1 weist einen konzentrischen Kragen 5 auf. Die resultierenden Strömungen sind mit geraden oder gebogenen Pfeilen 12 gezeichnet.

In der Draufsicht Fig. 2, welche dem Schnitt B--B aus Fig. 1 entspricht, ist zusätzlich zu den vorgängig beschriebenen Teilen die durch eine Biegung des Lappen 3 entstandene Öffnung 7 im Rohr 1 ersichtlich.

In den anschliessenden Figuren 3 bis 10 sind Varianten des Gegenstandes Fig. 1 und 2 dargestellt, wobei in sämtlichen Figuren gleiche Funktionsteile mit gleichen Bezugszeichen versehen sind.

In Fig. 3 sind die analog zu Fig. 1 und 2 wirkenden Lappen 4 zum Rohrinneren gebogen. Die tangential zur Saugrichtung 2 durch die Öffnung 7 wirkende Strömung 12 resultiert ebenfalls in einer zirkularen Strömung und ist durch einen entsprechenden kreisförmigen Pfeil bezeichnet.

Aus Fig.4 ist, von oben betrachtet, die Bogenform der Lappen 4 ersichtlich, sowie die davon resultierende zirkulare Strömung im Uhrzeigersinn.

Die Ausführungsform gemäss Fig. 5 und 6 zeigt wiederum nach aussen gebogene Lappen 3, nur sind diese gegenüber Fig. 1 und 2 eben und bilden somit grössere Öffnungen 7.

Während in den Ausführungsbeispielen Fig. 1 bis 5 lediglich ein bzw. vier Lappen 3 bzw. 4 bezeichnet sind, zeigen die Darstellungen Fig. 7 bis 10 je acht nach innen bzw. nach aussen gebogene Lappen.

Selbstverständlich beeinflussen die Anzahl Lappen 3 bzw. 4 sowie die resultierenden Öffnungen 7 die tangentiale Strömung und somit die Wirbelbildung im Saugrohr 1.

Es ist offensichtlich, dass ein erfindungsgemässes Saugrohr 1 für jedes strömungsfähige Medium geeignet und daher an beliebige Saugvorrichtungen anschliessbar ist. Ein besonderer Vorteil ist darin zu sehen, dass die vertikale Saugöffnung praktisch nicht verstopfen kann, da durch die Wirbelbildung - spiralförmig in Saugrichtung wirkend - sich auch feste Teilchen voneinander lösen, wobei der Saugeffekt wirkungsvoll aufrechterhalten bleibt. Das gleiche kann beobachtet werden, wenn das Saugrohr plan auf einer ebenen Fläche aufliegt; es kann ohne extreme Kraftanwendung von der Unterlage abgehoben und/oder auf der Unterlage verschoben werden.

In Fig. 11 ist eine insbesondere für die Reinigung von Gehwegen, Strassen und Plätzen geeignete Variante einer Düse dargestellt:

Zusätzlich zum Saugdüsenrohr 1 in dem eine bereits beschriebene Wirbelströmung entsteht, sind in einem Kasten mit rechteckiger Grundfläche zwei Düsen 12a vorgesehen, in welchen eine durch Druck-Düsenteile 8 geführte Luftströmung einsetzt. Der Arbeitsbereich der Absaugöffnung 6 wird gleichzeitig mit dem Wirbelstrom im Saugdüsenstrom 1 und mit der Scherkraft der aus den getrennten Düsen 12a resultierenden Strömungen belastet, so dass eventuell auf einer Unterlage festhaftende Teilchen bzw. Gase von hoher Dichte abgelöst und, da bereits in Bewegung befindlich, mit einer sehr geringen erforderlicher Saugleistung abtransportiert werden.

Die Grösse der angeströmten Fläche 6'' sowie deren Anstellwinkel α lassen sich auf die in der Absaugöffnung einzustellenden Druck und Wirbelverhältnisse leicht abstimmen, da der aus dieser Konfiguration resultierende Coanda-Effekt eine optimale Strahllenkung ermöglicht. Zur notwendigen Richtungsänderung des Strahls dient, in an sich bekannter Weise, eine Abrisskante K.

Aus wirtschaftlichen und strömungstechnischen Gründen ist das Saugdüsenrohr 1 als Saugdüsenteil 9 mit den ungebogenen Flächen 6'' einstückig ausgebildet.

In analoger Weise kann die Düse auch rotationssymetrisch ausgestaltet sein; dadurch wird die gleiche Wirkung mit einer einzigen Düse 12a erzielt.

Die von der zubearbeitenden Fläche M abgesaugten Gase bzw. die in der Strömung enthaltenen Festkörper werden in Saugrichtung 2 durch Anschlussleitungen mit damit verbundenen, an sich bekannten Filtern und/oder Abscheidern 13 und/oder Kondensatoren, Katalysatoren etc. gezielt entfernt. Durch einen Bypass 14 kann die aus diesen Geräten austretende Strömung rezirkuliert werden, beispielsweise durch einen Anschluss an die Druck-Düsenteile 8.

Ein geeigneter Verdichter 15, beispielsweise ein ein- oder mehrstufiger Axial- oder Radial- Ventilator erlaubt über seine Ein- und Auslasse einen sehr energiesparenden Betrieb der Düse bei optimaler Wirkung.

Fig. 12 und 13 zeigen in Draufsicht Möglichkeiten der Ausbildung der zirkularen Wirbelströmung W bzw. von Doppelwirbeln W' in der Düse. Die eintretende Strömung, charakterisiert durch gerade Pfeile, trägt wiederum die Bezeichnung 12.

Es ist hier offensichtlich, dass die Kombination der zwei Prinzipien: Scherkraft infolge der Düsen und Scherkraft infolge der Wirbelströmung sehr vorteilhaft zusammenwirken.

Diese Variante ist u.a. zum Einbau in bereits existierende mobile Strassenkehrmaschinen gedacht und weist neben dem Vorteil eines geringen Energiebedarfs insbesondere eine sehr geringe Staub- und Lärmentwicklung auf; der verwendete Ventilator 15 kann in einem nahezu geschlossenen Luft-Kreislauf arbeiten und lässt sich raumsparend in die Fahrzeuge einbauen und akustisch optimal verdämmen.

Die Umweltbelastung durch aufgewirbelten Staub und durch aus den Filtern durchtretenden Feinstaub ist aufgrund der nur geringen erforderlichen Saugleistung gegenüber dem Bekannten minimal.

Versuche haben gezeigt, dass sich die erfindungsgemässe Düse universell einsetzen lässt, besonders gute Ergebnisse wurden beim Absaugen von Schwemmsand in Kühlwassereinläufen von Kraftwerken erzielt. Der zweckmässige Einsatz der Düse zum Reinigen von Gehwegen, Strassen und Plätzen ist ebenfalls erwiesen.

## Patentansprüche

1. Saugdüse zur gezielten Aufnahme von festen Teilchen und/oder Strömungsmitteln, wobei an deren Saugdüsenrohr (1) auf einer Endseite eine Saugleitung anschließbar ist und dessen zweite Endseite als Absaugöffnung ausgebildet ist, wobei im Saugdüsenrohr (1), im Bereich seiner Absaugöffnung (6), wenigstens eine seitliche Öffnung (7) für eine sich in tangentialer Richtung zur Saugströmung (2) erstreckende weitere Strömung vorgesehen ist, dadurch gekennzeichnet, dass die seitliche Öffnung (7) durch einen oder mehrere, aus dem Saugdüsenrohr (1), nach aussen oder innen gebogene Lappen (3) gebildet ist.

2. Saugdüse nach Anspruch 1, dadurch gekennzeichnet, dass das Saugdüsenrohr (1) um seine Absaugöffnung (6) mit einem konzentrischen Kragen (5) versehen ist.

3. Saugdüse zur gezielten Aufnahme von festen Teilchen und/oder Strömungsmittel mit einem Sangdüsenrohr (1), wobei an deren Saugdüsenrohr (1) auf einer Endseite eine Saugleitung anschließbar ist und dessen zweite Endseite als Absaugöffnung ausgebildet ist, dadurch gekennzeichnet, dass *sich* das Saugdüsenrohr (1) in kastenförmig angeordnete äussere Führungswände (11) *erstreckt wobei* gegenüber der Absaugöffnung (6) eine Öffnung (6') in der gegenüberliegenden äusseren Führungswand (11) *zur Ableitung der Saugströmung vorgesehen* ist, dass im Bereich der Absaugöffnung (6) mehrere Lappen (4) aus der äusseren Führungswand (11) gebogen sind, dass in das innere der kastenförmig angeordneten äusseren Führungswände (11) zusätzlich zum Saugdüsenrohr (1) ein Druck-Düsenteil (8) führt, dass sich dieses Druck-Düsenteil (8) in zwei gegenüberliegende, sich in den Arbeitsbereich der Absaugöffnung (6) erstreckende getrennte Düsen (12a) teilt.

4. Saugdüse nach Anspruch 1, dadurch gekennzeichnet, dass das Saugdüsenrohr (1) in seiner Absaugöffnung (6) mit einer Abrisskante (K) versehen ist.

5. Verfahren zum Betrieb der Düse nach wenigstens einem der vorangehenden Ansprüche, dadurch gekennzeichnet, dass zusätzlich zur Saugströmung (2) im Saugdüsenrohr (1) durch gegenläufige Biegung der Lappen (3, 4) tangentiale Teilströmungen mit gegenläufig rotierenden Bewegungskomponenten der Wirbelbewegung in Saugrichtung (2) erzeugt werden.

6. Verfahren nach Anspruch 5, dadurch gekennzeichnet, dass zusätzlich zur Wirbelströmung, durch im Druck-Düsenteil (8) in zwei getrennte Düsen (12a) gepresste Strömungen (12'), eine Scherkraft im Arbeitsbereich der Absaugöffnung (6) mit der Wirbelströmungskomponente überlagert wird.

7. Verfahren nach Anspruch 6, dadurch gekennzeichnet, dass im Strömungsbereich des Druck-Düsenteils (8) ein flächiger Körper (6'') angeströmt wird, welcher die Druckströmung (12') tangential in die Saugströmung leitet und die Wirbelbildung aktiviert.

8. Verwendung der Düse nach den Ansprüchen 1 bis 4 zur Verbesserung des Wärmeübergangs in Wärmetauschern und des Zugs in Kaminen.

9. Verwendung der Düse nach den Ansprüchen 1 bis 4 zur Elimination der Kavitation in Rohrbündel, Stoffseparatoren und Wärmetauschern.

## Claims

1. A suction nozzle for the selective uptake of solid particles and/or flow media, wherein a suction line is connectable to one end of a suction-nozzle pipe (1), and the other end thereof is formed as a suction opening, wherein at least one lateral opening (7) is provided in the suction-nozzle pipe (1), in the region of its suction opening (6), for an additional flow extending tangentially to the suction flow (2), characterised in that the lateral opening (7) is formed by one or more tabs (3) bent inwards or outwards from the suction-nozzle pipe (1).

2. A suction nozzle according to claim 1, characterised in that the suction-nozzle pipe (1) is provided with a concentric collar (5) around its suction opening (6).

3. A suction nozzle for the selective uptake of solid particles and/or flow media, comprising a suction-nozzle pipe (1), wherein a suction line is connectable to one end of the suction-nozzle pipe (1), and the other end thereof is formed as a suction opening, characterised in that the suction-nozzle pipe (1) extends into outer guide walls (11) arranged in a box-type manner, an opening (6') arranged opposite the suction opening (6) being provided in the opposite outer guide wall (11) for drawing off the suction flow, in that a plurality of tabs (4) are bent out of the outer guide wall (11) in the region of the suction opening (6), in that, in addition to the suction-nozzle pipe (1), a pressure-nozzle part (8) leads inside the outer guide walls (11) arranged in a box-type manner, in that this pressure-nozzle part (8) is divided into two opposing, separate nozzles (12a) extending into the working region of the suction opening (6).

4. A suction nozzle according to claim 1, characterised in that the suction-nozzle pipe (1) is provided with a spoiler edge (K) in its suction opening (6).

5. A method of operating the nozzle according to at least one of the preceding claims, characterised in that, in addition to the suction flow (2) in the suction-nozzle pipe (1), tangential partial flows with contrarotating components of the whirling motion are generated in the suction direction (2) by reverse bending of the tabs (3, 4).

6. A method according to claim 5, characterised in that, in addition to the vortex flow, a shear force is superimposed in the working region of the suction opening (6) with the vortex-flow components by means of flows (12') forced into two separate nozzles (12a) in the pressure-nozzle part (8).

7. A method according to claim 6, characterised in that, in the flow region of the pressure-nozzle part (8), the pressure flow (12') flows against a flat body (6'') which directs the said pressure flow (12') tangentially into the suction flow and triggers vortex formation.

8. Use of the nozzle according to claims 1 to 4 for improving heat transmission in heat exchangers and the draught in chimneys.

9. Use of the nozzle according to claims 1 to 4 for eliminating cavitation in pipe bundles, material separators and heat exchangers.

## Revendications

1. Buse d'aspiration pour la réception rationnelle de particules solides et/ou de fluides dans laquelle une conduite d'aspiration peut être raccordée au tuyau (1) de la buse d'aspiration sur un côté extrême, et le second côté extrême de celui-ci est réalisé sous forme d'orifice d'aspiration, au moins un orifice latéral (7) pour un autre écoulement, qui s'étend dans le sens tangentiel par rapport à l'écoulement induit (2), étant prévu dans le tuyau (1) de la buse d'aspiration, dans la zone de l'orifice d'aspiration (6) de ce dernier, caractérisée en ce que l'orifice latéral (7) est formé par une ou plusieurs pattes (3), pliées du tuyau (1) de la buse d'aspiration vers l'extérieur ou l'intérieur.

2. Buse d'aspiration suivant la revendication 1, caractérisée en ce que le tuyau (1) de la buse d'aspiration est muni d'un collet concentrique (5) autour de son orifice d'aspiration (6).

3. Buse d'aspiration pour la réception rationnelle de particules solides et/ou de fluides avec un tuyau (1) de la buse d'aspiration, dans laquelle une conduite d'aspiration peut être raccordée au tuyau (1) de la buse, sur un côté extrême, et le second côté extrême de celui-ci est réalisé sous forme d'orifice d'aspiration, caractérisée en ce que le tuyau (1) de la buse d'aspiration s'étend dans des parois de guidage externes (11) disposées en forme de caisson, un orifice (6')étant prévu en vis-à-vis de l'orifice d'aspiration (6), dans la paroi de guidage externe opposée (11), pour évacuer l'écoulement induit, en ce que plusieurs pattes (4) sont pliées de la paroi de guidage externe (11) dans la zone de l'orifice d'aspiration (6), en ce qu'un élément de buse sous pression (8), en supplément du tuyau (1) de la buse d'aspiration, mène à l'intérieur des parois de guidage externes (11) disposées en forme de caisson, en ce que cet élément de buse sous pression (8) se partage en deux buses (12a) séparées et opposées, qui s'étendent dans la zone de travail de l'orifice d'aspiration (6).

4. Buse d'aspiration suivant la revendication 1, caractérisée en ce que le tuyau (1) de la buse d'aspiration est muni d'une arête de décollement (K) dans son orifice d'aspiration (6).

5. Procédé de fonctionnement de la buse suivant l'une au moins des revendications précédentes, caractérisé en ce que, en supplément de l'écoulement induit (2), des écoulements partiels tangentiels sont produits dans le tuyau (1) de la buse d'aspiration par une flexion de sens contraire des pattes (3, 4), avec des composantes de mouvement, tournant en sens contraire, du mouvement tourbillonnaire dans le sens d'aspiration (2).

6. Procédé suivant la revendication 5, caractérisé en ce que, en supplément de l'écoulement tourbillonnaire, une force de cisaillement dans la zone de travail de l'orifice d'aspiration (6) est superposée à la composante de l'écoulement tourbillonnaire par des écoulements (12') pressés dans l'élément de buse sous pression (8) dans deux buses séparées (12a).

7. Procédé suivant la revendication 6, caractérisé en ce qu'un corps plat (6'') est balayé dans la zone d'écoulement de l'élément de buse sous pression (8), ce corps dirigeant tangentiellement l'écoulement sous pression (12') dans l'écoulement induit et activant la formation du tourbillon.

8. Utilisation de la buse suivant les revendications 1 à 4 pour améliorer le transfert thermique dans des échangeurs de chaleur et le tirage dans des cheminées.

9. Utilisation de la buse suivant les revendications 1 à 4 pour éliminer la cavitation dans des faisceaux tubulaires, séparateurs de matière et échangeurs de chaleur.
